# FASCICULE DE BREVET EUROPEEN

(11) **EP 0 381 103 B1**
(45) Date de publication et mention de la délivrance du brevet: **03.03.1993**
(21) Numéro de dépôt: 90101695.6
(22) Date de dépôt: 29.01.1990
(51) Int. Cl.: F02M 59/10, F02M 59/44

(54) **Dispositif de commande d'une pompe d'injection de combustible**
Steuereinrichtung für Brennstoffeinspritzpumpen
Control device for a fuel injection pump

(30) Priorité: 02.02.1989 FR 8901350
(43) Date de publication de la demande: 08.08.1990
(73) Titulaire: S.E.M.T. Pielstick, 93200 Saint Denis (FR)
(72) Inventeur: Baty, Didier, F-28110 Luce (FR)
(74) Mandataire: Weinmiller, Jürgen

(56) Documents cités:
- GB-A- 2 057 065
- GB-A- 2 112 871

## Description

La présente invention concerne un dispositif de commande d'une pompe d'injection de combustible d'un moteur à combustion interne, la pompe étant munie d'un piston se déplaçant alternativement à l'intérieur d'une chemise munie d'un orifice d'alimentation, la position angulaire du piston déterminant le volume de combustible injecté, le dispositif comportant un poussoir agissant sur le piston et une came coopérant avec le poussoir. Un dispositif connu de commande d'une telle pompe d'injection de combustible est décrit dans GB-A-2 057 065.

Dans les pompes d'injection munies d'un dispositif de commande de ce type, il existe des phénomènes d'érosion par cavitation dans le trajet du combustible, lors de son admission dans la chambre de pression. Cette cavitation est due à des fluctuations importantes de pression et de débit qui apparaissent lorsque le piston franchit le point de coupure de l'injection, lors de sa montée, et lorsque le piston met en communication la chambre de pression avec la source d'alimentation à faible pression, lors de sa descente.

Divers dispositifs connus, constitués par des formes particulières de gorges de décharge de piston, ou par des amortisseurs de pression incorporés dans le circuit d'alimentation, sont destinés à éliminer les fluctuations dues aux coupures d'injection lors de la montée du piston. Mais il n'existe pas de dispositifs permettant d'éliminer les fluctuations dues à la recompression brutale de la phase vapeur qui se produit lors de l'aspiration du combustible, pendant la descente du piston.

La présente invention propose un tel dispositif de commande, qui permet d'éliminer les fluctuations, en contrôlant le mouvement de descente du piston. Ce contrôle est réalisé par la came qui définit cinq phases distinctes.

L'invention a donc pour objet un dispositif de commande d'une pompe d'injection de combustible d'un moteur à combustion interne, la pompe étant munie d'un piston se déplaçant alternativement à l'intérieur d'une chemise munie d'un orifice d'alimentation, la position angulaire du piston déterminant le volume de combustible injecté, le dispositif comportant un poussoir agissant sur le piston et une came coopérant avec le poussoir, la came définissant cinq phases distinctes, une première phase constituée d'une rampe provoquant le déplacement du piston de son point mort bas jusqu'à son point mort haut, mouvement au cours duquel se produit l'injection de combustible, et une dernière phase constituée d'une rampe provoquant la descente du piston jusqu'à son point mort bas, les trois phases intermédiaires comprenant successivement la seconde phase, la troisième phase constituée d'une rampe provoquant la descente du piston jusqu'à un découvrement partiel de l'orifice d'alimentation, la quatrième phase constituée d'un palier immobilisant le piston dans sa course descendante, le dispositif étant caractérisé en ce que :
- la deuxième phase est constituée d'une rampe provoquant la descente lente du piston jusqu'à l'obturation totale de l'orifice d'alimentation de la pompe et ayant une largeur pouvant avoir une valeur entre 10 et 110 degrés de rotation de la came,
- la rampe de la troisième phase provoque une descente rapide du piston, le découvrement partiel de l'orifice d'alimentation est compris entre 20 et 40% de la section totale dudit orifice, la rampe ayant une largeur pouvant avoir une valeur entre 15 et 30 degrés de rotation de la came,
- le palier de la quatrième phase ayant une largeur pouvant avoir une valeur entre 110 degrés et 220 degrés de rotation de la came,
- la rampe de la phase finale ayant une largeur pouvant avoir une valeur entre 50 degrés et 70 degrés de rotation de la came.

L'invention sera mieux comprise à l'aide de la description et des dessins, donnés à titre d'exemple.
- La figure 1 représente schématiquement une pompe d'injection et son dispositif de commande.
- La figure 2 représente le diagramme de la course du poussoir du dispositif de commande.

Dans la figure 1, la pompe comporte un piston 4 qui coulisse à l'intérieur d'une chemise 5 munie d'un orifice d'alimentation 6 mis en communication avec une source de combustible sous faible pression non représentée. Un orifice 7 met en communication la chambre de pression 8 avec le système d'injection de combustible non représenté. Le piston 4 est positionné angulairement par un dispositif non représenté, de façon à ce que l'arête inférieure 4a détermine la fin d'injection en fonction de la quantité de combustible nécessaire. Une gorge 4b située sur le piston met en communication la chambre de pression 8 avec le volume 10 situé sous l'arête inférieure 4a. Cette communication est interrompue chaque fois que, lors de sa course, la portion 9 du piston, limitée par l'arête inférieure 4a et l'arête supérieure 4c, obture l'orifice d'alimentation 6.

Le dispositif de commande de cette pompe comporte une came 1 et un poussoir 3, la came coopérant avec un galet 2 solidaire du poussoir.

Ce poussoir, poussé par la came et rappelé par un ressort 11, entraîne le piston 4 de la pompe.

Dans la figure 2, on a représenté, en abscisse, l'angle de rotation A de la came et, en ordonnée, la course du poussoir C.

Le déplacement de la came, en rotation, est divisé en cinq phases :
- Phase I, déplacement du piston du point mort bas au point mort haut, comprenant la phase d'injection connue en soi.
- Phase II à V, descente du piston du point mort haut au point mort bas, constituant les diverses étapes de la phase de remplissage de la chambre de pression.

Pendant la phase II, la descente du piston commande l'admission du combustible dans la chambre de pression 8 par l'intermédiaire de l'orifice d'alimentation 6 et de la gorge 4b. Si l'on ne contrôle pas la descente du piston, comme l'invention le propose, la perte de charge, résultant de la section des passages et du débit imposé par la vitesse du piston, est importante et le volume de combustible, enfermé dans la chambre de pression, passe par une pression très faible déclenchant l'apparition d'une phase vapeur. La phase II de la présente invention, consiste donc à ralentir suffisamment la vitesse du piston 4 pour éviter qu'apparaisse cette phase vapeur. La phase II se termine lorsque la portion active 9 du piston obture entièrement l'orifice d'alimentation 6. Dans la figure 2, cette phase II s'étend sur environ 90 degrés mais elle peut s'étendre entre 10 degrés à 110 degrés de rotation de la came d'injection.

Pendant la phase III, la portion active 9 du piston 4 obture totalement l'orifice d'alimentation 6. Il est donc impossible d'éviter une forte chute de pression dans la chambre de pression 8 et donc l'apparition d'une phase vapeur.

Ce phénomène étant pratiquement indépendant de la vitesse du piston 4, la phase III peut s'exécuter rapidement. La phase III se termine lorsque l'arête 4c du piston 4 libère l'orifice d'alimentation 6 d'une valeur comprise entre 20 et 40 % de sa section. Dans la figure 2, cette phase III s'étend sur environ 25 degrés mais elle peut s'étendre sur 15 degrés à 30 degrés de rotation de la came d'injection.

Pendant la phase IV, on maintient entre 20 et 40 % la valeur de la section libre de l'orifice d'alimentation 6, ce qui n'autorise qu'une recompression lente du combustible qui repasse de la phase vapeur à la phase liquide. La lenteur de la recompression élimine les brusques fluctuations de pression et de débit, et évite ainsi l'apparition d'érosion par cavitation de la chemise et du piston. Dans la figure 2, cette phase IV s'étend sur environ 120 degrés mais elle peut s'étendre sur 110 degrés à 220 degrés de rotation de la came d'injection.

Pendant la phase V le piston 4 reprend sa descente jusqu'au point mort bas jusqu'à libérer au minimum 75 % de la section de l'orifice d'alimentation 6 de manière à parfaire le remplissage de la chambre de pression 8. Dans la figure 2, cette phase V s'étend sur environ 60 degrés mais elle peut s'étendre sur 50 degrés à 70 degrés de rotation de la came d'injection.

La came est optimisée pour un point de fonctionnement donné du moteur, c'est-à-dire pour un volume de combustible injecté déterminé. L'importance angulaire donnée à la phase II est d'autant plus grande que le point d'optimisation correspond à un faible volume de combustible injecté.

L'importance donnée à la phase IV est fonction de celle qui est donnée à la phase II. Plus la phase II est importante et plus la phase IV sera réduite, et inversement, de manière à ce que la somme des secteurs angulaires occupés par les cinq phases soit égale à 360 degrés.

## Revendications

1. Dispositif de commande d'une pompe d'injection de combustible d'un moteur à combustion interne, la pompe étant munie d'un piston (4) se déplaçant alternativement à l'intérieur d'une chemise (5) munie d'un orifice d'alimentation (6), la position angulaire du piston déterminant le volume de combustible injecté, le dispositif comportant un poussoir (3) agissant sur le piston et une came (1) coopérant avec le poussoir, la came définissant cinq phases distinctes, une première phase constituée d'une rampe provoquant le déplacement du piston de son point mort bas jusqu'à son point mort haut, mouvement au cours duquel se produit l'injection de combustible, et une dernière phase constituée d'une rampe provoquant la descente du piston jusqu'à son point mort bas, les trois phases intermédiaires comprenant successivement la seconde phase, la troisième phase constituée d'une rampe provoquant la descente du piston jusqu'à un découvrement partiel de l'orifice (6) d'alimentation, la quatrième phase constituée d'un palier immobilisant le piston dans sa course descendante, le dispositif étant caractérisé en ce que :
- la deuxième phase est constituée d'une rampe provoquant la descente lente du piston jusqu'à l'obturation totale de l'orifice (6) d'alimentation de la pompe et ayant une largeur pouvant avoir une valeur entre 10 et 110 degrés de rotation de la came,
- la rampe de la troisième phase provoque une descente rapide du piston, le découvrement partiel de l'orifice (6) d'alimentation est compris entre 20 et 40% de la section totale dudit orifice, la rampe ayant une largeur pouvant avoir une valeur entre 15 et 30 degrés de rotation de la came,
- le palier de la quatrième phase ayant une largeur pouvant avoir une valeur entre 110 degrés et 220 degrés de rotation de la came,
- la rampe de la phase finale ayant une largeur pouvant avoir une valeur entre 50 degrés et 70 degrés de rotation de la came.

## Patentansprüche

1. Vorrichtung zur Steuerung einer Kraftstoffeinspritzpumpe einer Brennkraftmaschine, wobei die Pumpe einen sich innerhalb eines eine Versorgungsöffnung (6) aufweisenden Gehäuses (5) hin- und herbewegenden Kolben (4) aufweist und wobei die Winkelposition des Kolbens die eingespritzte Kraftstoffmenge bestimmt, wobei die Vorrichtung einen Stößel (3), der auf den Kolben einwirkt, und eine mit dem Stößel zusammenwirkende Nocke (1) aufweist, die fünf getrennte Phasen definiert, nämlich eine erste Phase bestehend aus einer die Verschiebung des Kolbens von seinem unteren Totpunkt bis zu seinem oberen Totpunkt bewirkenden Rampe, wobei während dieser Bewegung die Kraftstoffeinspritzung erfolgt, und eine letzte Phase, die aus einer die Abwärtsbewegung des Kolbens bis zu seinem unteren Totpunkt hervorrufenden Rampe besteht, während die drei Zwischenphasen die zweite Phase, die dritte Phase, bestehend aus einer die Abwärtsbewegung des Kolbens bis zu einer Teilüberdeckung der Versorgungsöffnung (6) bewirkenden Rampe und die vierte Phase umfassen, die aus einer den Kolben in seiner Abwärtsbewegung innehaltenden Stufe besteht, dadurch gekennzeichnet, daß
- die zweite Phase aus einer Rampe besteht, die eine langsame Abwärtsbewegung des Kolbens bis zum vollständigen Verschluß der Versorgungsöffnung (6) der Pumpe hervorruft und sich über zwischen 10 und 110 Winkelgrade der Nockendrehung erstreckt,
- die Rampe der dritten Phase eine rasche Abwärtsbewegung des Kolbens hervorruft, wobei die partielle Freigabe der Versorgungsöffnung (6) zwischen 20 und 40% des gesamten Öffnungsquerschnitts dieser Öffnung beträgt und die Rampe eine Breite haben kann, deren Wert zwischen 15 und 30 Winkelgraden der Nocke beträgt,
- die Stufe der vierten Phase eine Breite haben kann, deren Wert zwischen 110 und 220 Winkelgraden der Nocke beträgt,
- die Rampe der Schlußphase eine Breite haben kann, deren Wert zwischen 50 und 70 Winkelgraden der Nocke beträgt.

## Claims

1. A control device for a fuel injection pump of an internal combustion engine, the pump being equipped with a piston (4) which reciprocates within a sleeve (5) having a fuel supply port (6), the angular position of the piston determining the volume of fuel injected, and the device including a push rod (3) which actuates the piston and a cam (1) which interacts with the push rod, wherein the cam defines five distinct phases, a first phase composed of a slope causing the piston to advance from bottom dead center to top dead center, the fuel injection occuring during said advance, and a final phase composed of a slope causing the piston to return to bottom dead center, the three intermediate phases including in succession the second phase, the third phase composed of a slope causing the piston to return until the fuel supply port (6) is partly uncovered, and the fourth phase consisting of a step at which the piston is immobilized in its return stroke,
characterized in that
- the second phase is constituted by a slope causing the piston to return slowly until the fuel supply port (6) of the pump is completely closed and extending over a range of between 10 degrees and 110 degrees of rotation of the cam;
- the slope of the third phase causes the piston to return rapidly, the fuel supply port (6) is partially uncovered to an extent ranging from 20 to 40 percent of the total section of said valve, the slope having a width which may correspond to between 15 and 30 degrees of rotation of the cam; and
- the slope of the fourth phase has a width which may correspond to between 110 and 220 degrees of rotation of the cam,
- the slope of the final phase has a width which may correspond to 50 to 70 degrees of rotation of the cam.
